# EUROPÄISCHE PATENTSCHRIFT

(11) **EP 2 590 867 B1**
(45) Veröffentlichungstag und Bekanntmachung des Hinweises auf die Patenterteilung: **23.09.2015**
(21) Anmeldenummer: 11782010.0
(22) Anmeldetag: 08.07.2011
(51) Int. Cl.: B65D 19/38, B65D 19/44, B65D 85/62, E01F 9/014

(54) **TRANSPORTANORDNUNG**
TRANSPORT ARRANGEMENT
DISPOSITIF DE TRANSPORT

(30) Priorität: 09.07.2010 DE 202010010099 U
(43) Veröffentlichungstag der Anmeldung: 15.05.2013
(73) Patentinhaber: B+F Baumaschinen u. Factoring AG, 3930 Visp (CH)
(72) Erfinder: RICHTERICH, Michael, 59175 Kamen (DE)
(74) Vertreter: Griepenstroh, Jörg
(86) Internationale Anmeldenummer: PCT/DE2011/001436
(87) Internationale Veröffentlichungsnummer: WO 2012/028128

(56) Entgegenhaltungen:
- EP-A1- 0 309 694
- DE-B- 1 000 289
- DE-U1- 20 214 323
- DE-U1-202006 012 275
- DE-U1-202010 010 099
- FR-A1- 2 790 023

## Beschreibung

Die Erfindung betrifft eine Transportanordnung mit einer Transportpalette und mit Absperrelementen gemäß den Merkmalen des Patentanspruchs 1.

Absperrelemente im Sinne der Erfindung sind insbesondere Absperrgitter aus Metall. Solche Absperrgitter besitzen in der Regel fest installierte, seitlich abstehende Füße, so dass die einzelnen Absperrgitter selbstständig stehen können. Es gibt auch Ausführungsformen, bei welchen die Füße nachträglich montiert werden müssen. Die nachträgliche Montage der Füße ist auf den ersten Blick nicht sehr aufwändig, allerdings verzögert sich der Aufbau bei einer Vielzahl von Absperrgittern jedoch erheblich. Auch der Abbau dauert länger. Der Vorteil ist, dass die Absperrgitter beim Transport dicht nebeneinander stehend transportiert werden können, ohne dass sich die Füße gegenseitig behindern.

Bei fest installierten Füßen, bei denen es sich in der Regel um zu jeder Seite schräg abstehende Rohre oder einen Rohrbogen handelt, ergibt sich das Problem, dass die Absperrgitter beim Transport grundsätzlich mehr Platz benötigen. Das gilt sowohl in der Höhe, als auch in der Breite. Selbst wenn die Füße so zueinander versetzt sind, dass zwei benachbarte Absperrgitter in Längsrichtung nicht zueinander versetzt werden müssen, sondern quasi deckungsgleich nebeneinander stehen, ergibt sich dennoch ein erhöhtes Transportvolumen, da immer Platz für die Füße der randseitigen Absperrgitter benötigt wird. Wie vorstehende erläutert, wird auch nach unten hin, das heißt im Bereich der festmontierten Füße, mehr Transportvolumen benötigt, da solche Absperrgitter sperriger sind.

Es ist bekannt, solche Absperrgitter stehend oder hängend zu transportieren. Bei dem stehenden Transport stehen die einzelnen Standfüße auf einer entsprechend bemessenen Transportpalette auf. Damit die einzelnen Absperrgitter nicht von der Transportpalette herunterfallen, befinden sich die Füße in einer Art Rinne. Um Fertigungstoleranzen und Längenunterschiede auszugleichen oder sogar um unterschiedliche Typen von Absperrgittern aufnehmen zu können, muss eine solche Rinne entsprechend breit sein. Je breiter die Rinne bzw. die Transportpalette ist, desto größer ist der Materialaufwand. Das Gewicht und die Kosten nehmen zu, während die Nutzlast sinkt.

Zum Stand der Technik ist die EP 0 309 694 A1 zu nennen betreffend eine Vorrichtung in Form eines viereckigen Behältnisses zum Transportieren und/oder Lagern flächiger Güter. Ein solches Behältnis ist zum Transportieren und/oder Lagern von Kleidungsstücken vorgesehen. Die Vorrichtung zeichnet sich im Wesentlichen durch ein gestellartig ausgebildetes, an den Ecken der Längs- und Querseiten mit Standsäulen versehenes Behältnis aus, welches im oberen Bereich eine aus mehreren Elementen gebildete, in den Standsäulen höhenverstellbare Baueinheit zur hängenden Aufnahme der Konfektion und im unteren Bereich an den im Abstand zueinander angeordneten Standsäulen befestigte und zum Absetzen auf eine Palette ausgebildete Fußteile aufweist. Eine solche Vorrichtung ist bei eingehängter Konfektionsware stapelbar und kann auf ein Minimum an Raumbedarf parallelogrammartig zusammengelegt werden.

Durch die DE 10 00 289 B zählt eine stapelbare Ladeplatte zum Stand der Technik. Die Ladeplatte dient insbesondere zum Transport und zum Lagern druckempfindlicher Güter. Zum Schutz der druckempfindlichen Güter ist man dazu übergegangen, die Ladeplatte mit nach oben gerichteten Stützen auszurüsten, die zur Aufnahme einer weiteren Ladeplatte dienen. Dadurch sind derartige Ladeplatten auch im beladenen Zustand stapelbar.

Eine Transportpalette für Zaun- und/oder Absperrelemente zählt durch die DE 20 2006 012 275 U1 zum Stand der Technik. Die Transportpalette für Zaun- und/oder Absperrelemente sieht Längsholme und Querholme vor, die einen horizontalen, rechteckig konfigurierten Tragrahmen ausbilden. Am Tragrahmen sind Halteranordnungen zur Steckaufnahme von Rohrenden der Standrohre von Zaun- und/oder Absperrelementen vorgesehen. Die Zaun- und/oder Absperrelemente sind in einem mittleren Bereich der Transportpalette höher angeordnet als wenigstens ein in einem Randbereich der Transportpalette platzierbares Zaun- oder Absperrelement. Bei dieser Anordnung stehen die Zaun- und/oder Absperrelemente seitlich nicht über die Transportpalette über. Die Transportpalette muss daher hinreichend groß gestaltet sein. Die Größe der Transportpalette kann sich negativ auf die Nutzlast auswirken.

In der FR 2 790 023 A1 wird eine Transportvorrichtung für Barrieren vorgeschlagen, bei welcher die Barrieren hängend in zwei Etagen übereinander transportiert werden. Die hängende Anordnung in zwei Etagen setzt voraus, dass eine gewisse Etagenhöhe immer eingehalten werden kann. Eine solche Anordnung ist hinsichtlich der Aufnahme unterschiedlicher Absperrelemente wenig flexibel und nur für einen bestimmten Typus von Absperrelementen verwendbar.

Schließlich ist auf die DE 202 14 323 U1 hinzuweisen, die einen Bakenteilträger offenbart mit einem Bodenteil zur Aufnahme von Bakenteilen. Der Bakenteilträger ist dadurch gekennzeichnet, dass auf dem oder oberhalb vom Bodenteil wenigstens zwei nebeneinander angeordnete Lagerräume angeordnet sind, von denen ein erster Lagerraum so groß ist, dass mehrere Fußplatten für Baken darin Platz haben und ein zweiter Lagerraum nebeneinander angeordnete Steckfassungsteile für andere Bakenteile aufweist. Oberhalb dieser beiden nebeneinander angeordneten Lagerräume kann ein weiterer Lagerraum durch einen Zwischenboden geschaffen werden. Der Zwischenboden ist höhenverstellbar. Zusätzlich können an den Stützen, über welche der Zwischenboden höhenverstellbar ist, über die Größe des Zwischenbodens seitlich vorstehende Seitenteile befestigt werden. Diese stehen nach außen ab und dienen zur Aufnahme von Tragstangen mit darauf angeordneten Steckfassungsteilen. Auf diese Steckfassungsteile können torähnliche Baken mit zwei einen horizontalen Abstand voneinander aufweisenden Standfußstangen, die von einem entsprechend langen, horizontalen Hinweisschild nach unten ragen, aufgenommen werden. Solche Baken können auch als Straßensperren oder Absperrelemente bezeichnet werden. Nachteilig hieran ist, dass dieser Bakenteilträger hinsichtlich seiner äußeren Abmessungen der Seitenteile genauso groß sein muss wie die mitzuführenden Absperrelemente. Die Fixierung über die Standfüße erfordert einen Materialaufwand, der sich nachträglich auf das Nutzgewicht auswirken kann.

Hiervon ausgehend liegt der Erfindung die Aufgabe zugrunde, eine Transportanordnung zum stehenden Transport von Absperrelementen aufzuzeigen, mit welcher es möglich ist, bei hoher Nutzlast und geringem Materialeinsatz auch Absperrelemente unterschiedlicher Abmessungen zu transportieren.

Die Erfindung löst diese Aufgabe durch eine Transportanordnung mit den Merkmalen des Anspruchs 1.

Die Unteransprüche betreffen vorteilhafte Weiterbildungen der Erfindung.

Die erfindungsgemäße Transportanordnung umfasst eine Transportpalette mit Absperrelementen, wobei Längsträger und Querträger der Transportpalette einen horizontalen, rechteckig konfigurierten Tragrahmen ausbilden. Der Tragrahmen ist dafür vorgesehen, die Absperrelemente in stehender Anordnung, das heißt in vertikaler Orientierung zu tragen. Die Absperrelemente besitzen eine größere Breite, als der Tragrahmen, so dass sich der Tragrahmen zwischen den über eine Unterkante der Absperrelemente nach unten abstehenden Füßen der einzelnen Absperrelemente befindet. Der Tragrahmen selbst besitzt in seinen Eckbereichen Standfüße, welche gegenüber dem Tragrahmen höhenverstellbar sind, so dass die Absperrelemente mit ihren Unterkanten beim Transport auf dem Tragrahmen aufliegen. Durch die Höhenverstellbarkeit der Standfüße kann die Transportpalette für Absperrelemente mit voneinander abweichenden Abmessungen, insbesondere hinsichtlich der Füße, genutzt werden.

Der Erfindung liegt der Gedanke zugrunde, die einzelnen Absperrelemente nicht im Bereich ihrer Füße zu tragen, sondern im Bereich der Unterkanten der jeweiligen Tragrahmen. Die Füße stehen damit nicht auf dem Tragrahmen auf. Dadurch entfällt eine Rinne oder eine seitliche Begrenzung, die verhindern soll, dass die Standfüße von der Transportpalette herunterrutschen, vollständig. Dadurch wird Material eingespart. Das Gewicht sinkt. Die Transportpalette ist kostengünstiger herstellbar. Gleichzeitig steigt das Nutzgewicht.

Die Füße der Absperrelemente können gewissermaßen selbst als Barriere dienen, die ein Herunterrutschen von der Transportpalette verhindern. Bei den Füßen im erfindungsgemäßen Sinne muss es sich zwangsläufig um einen über die Unterkante nach unten vorstehenden Vorsprung handeln.

Mit der erfindungsgemäßen Transportpalette sind aber auch Absperrelemente transportierbar, deren Füße abnehmbar sind. Solche Absperrelemente besitzen an ihrer Unterseite in der Regel einen Vorsprung, beispielsweise eine Hülse, in welche der eigentliche Fuß einsetzbar ist. Der Begriff Fuß im Zusammenhang mit einem Absperrelement meint im Sinne der vorliegenden Erfindung mithin jeden über die Unterkante nach unten vorstehenden Vorsprung, der Bestandteil eines Fußes ist oder mit einem abnehmbaren Fuß koppelbar ist. Funktional kann aber auch jeder weitere nach unten über die Unterkante abstehende Vorsprung eine Begrenzung bilden, die ein Herunterrutschen der Absperrelemente von der Transportpalette verhindert. Die Absperrelemente können aber auch erheblich breiter als die Transportpalette sein, so dass sich auch die Füße im Abstand zu den Längsholmen befinden. Für diesen Fall können an der Transportpalette Halter vorgesehen sein.

Die Höhenverstellbarkeit der Standfüße des Tragrahmens ermöglicht es, den Tragrahmen beim Beladen vollständig abzusenken, sodass Absperrelemente beim Beladen nicht umfallen, sondern noch auf ihren eigenen Füßen stehen. Die Absperrelemente werden nun über dem Tragrahmen positioniert. Erst wenn der Tragrahmen angehoben wird und der Abstand zwischen dem Tragrahmen und der Unterkante der Absperrelemente verringert wird, kommen die Absperrelemente mit der Unterkante in Kontakt und werden insgesamt angehoben. Bis dahin ist der Tragrahmen noch unbelastet.

Nach dem Anheben werden die Standfüße des Tragrahmens soweit ausgefahren und gegenüber dem Tragrahmen arretiert, dass beim Abstellen der beladenen Transportpalette die einzelnen Absperrelemente nicht mehr mit dem Boden in Kontakt kommen. Zudem wird dadurch sichergestellt, dass die Füße der Absperrelemente beim Absetzen nicht beschädigt werden, bzw. dass bei gestapelter Anordnung nicht die unten stehenden Absperrelemente beschädigt werden.

In vorteilhafter Weiterbildung sind die Standfüße der Transportpalette ein unterhalb der Ebene des Tragrahmens angeordneter Teil von Stützen, welche oberhalb der Ebene des Tragrahmens dazu dienen, die zu transportierenden Absperrelemente daran anzulehnen. Die Absperrelemente können durch die Stützen auch gegen ein seitliches Verrutschen und Umkippen gesichert werden. Hierzu sind geeignete Halter den an Stützen angebracht oder anbringbar. Die Absperrelemente würden ohne eine solche Stütze umfallen, da sie nicht mehr auf ihren eigenen Füßen stehen.

Es ist auch denkbar, fest installierte Stützen vorzusehen. Lösbare Stützen, die von oben in den Tragrahmen eingesteckt werden, sind ebenso möglich. Lösbare Stützen können bei Nichtgebrauch horizontal in die Längsholme des Transportrahmens gesteckt werden, so dass sie nicht nach oben abstehen, sondern sicher verstaut sind. Zur Lagefixierung können die Stützen zusätzlich mit dem Tragrahmen verschraubt sein, wenn sie sich in den Längsträgern befinden.

Es wird als zweckmäßig angesehen, die Standfüße als Bestandteil der Stützen auszubilden. Da die Standfüße nur eine relativ geringe Länge besitzen, und weil die Transportpalette vorzugsweise eine sehr geringe Bauhöhe besitzt, bilden die Standfüße im eingefahrenen Zustand quasi einen Bestandteil der Stützen, die oberhalb der Ebene des Tragrahmens liegen. Im ausgefahrenen Zustand verkürzen sich gewissermaßen die Stützen, in denen der oberhalb der Ebene des Tragrahmens liegende Teil nach unten verlagert wird und damit funktional dem Standfuß der Stütze zuzuordnen ist. Stützen können zum Stapeln der einzelnen Transportanordnungen an ihren oberen Enden eine Aufnahme besitzen, welche dazu dient, die Standfüße einer weiteren auf der unteren Transportpalette angeordnete oberen Transportpalette aufzunehmen. Das Übereinanderstapeln der Transportanordnungen ist sowohl im beladenen als auch im ungeladenen Zustand möglich. Die Länge der Stützen einschließlich der Standfüße ist vorzugsweise mindestens so groß, wie die Höhe der zu transportierenden Absperrelemente.

Die Höhenverstellung der Füße und auch der Stützen ist besonders vorteilhaft, weil dadurch eine Anpassung der Transportpalette an verschiedene Bauformen der Absperrelemente ermöglicht wird. Absperrelemente verschiedener Hersteller haben voneinander abweichende Höhen.

Die Stützen sind vorzugsweise nur in einer fest vorgegebenen Einteilung höhenverstellbar, was nicht ausschließt, dass es im Rahmen der Erfindung durchaus auch möglich sein kann, die Stützen stufenlos zu verstellen. Die Höhenverstellbarkeit sollte jedoch gleichmäßig erfolgen, damit alle Standfüße im beladenen Zustand gleichmäßig belastet werden. Zudem ist eine gleichmäßige Höhenverstellung wichtig, wenn mehrere Transportanordnungen übereinander gestapelt werden sollen. Hier darf es nicht zu Kippungen gegenüber der Horizontalen kommen. Es sind daher bevorzugt Markierungen an der Einteilung vorgesehen, die eine gleichmäßige Höhenverstellung erleichtern. Es kann sich z.B. um eine farbliche Markierung handeln.

Vorzugsweise besitzen die Stützen im Bereich der Standfüße mehrere in Längsrichtung beabstandete Öffnungen, die mit Öffnungen am Tragrahmen angeordneten Führungshülsen in Deckung bringbar sind. Über diese Öffnungen können die Standfüße mittels in den Tragrahmen einsetzbaren Kupplungsmitteln höhenverstellbar mit dem Tragrahmen gekuppelt werden. Bei dem Kupplungsmittel handelt es sich insbesondere um einen Steckbolzen. Ein solcher Steckbolzen kann gegen Herausfallen gesichert werden. Hierzu können übliche Sicherungsmittel vorgesehen sein. Bei den Sicherungsmitteln handelt es sich insbesondere um Stecksicherungen, wie z.B. Splinte. Selbstverständlich sind aufwendigere Sicherungsmittel wie z.B. Schraubverbindungen möglich. Bevorzugt wird das Kupplungsmittel durch eine Steck-Dreh-Verbindung in der Art eines Bajonettverschlusses nach dem Einsetzen in die Öffnung, an der die Stütze haltenden Hülse verliersicher arretiert. Hierzu kann an dem Kupplungsmittel, das heißt an dem Steckbolzen ein Vorsprung angeordnet sein, wie z.B. eine angeschweißte Lasche, die das Kupplungsmittel aufgrund der Schwerkraft der Lasche immer so dreht, dass die Lasche nach unten zeigt. Die Lasche kann in dieser Position beispielsweise in eine Tasche eingreifen, die an der Hülse ausgebildet ist. Dadurch ist allein durch die Schwerkraft der Lasche sichergestellt, dass der Steckbolzen sich nicht selbsttätig axial verlagern kann.

Während die Lasche als Bestandteil der Steck-Dreh-Verbindung den Steckbolzen durch die Schwerkraft in eine bestimmte Richtung schwenken kann und dabei gleichzeitig in eine Tasche greift, ist es auch denkbar, ein zusätzliches Gewicht an dem Steckbolzen vorzusehen. Das Gewicht ist exzentrisch anzuordnen, so dass sich der Steckbolzen bzw. die Lasche des Steckbolzens in die gewünschte Position verdreht. Das Gewicht kann insbesondere Bestandteil eines Handgriffes sein, der am Ende des Steckbolzens befestigt ist. Insbesondere handelt es sich bei dem Gewicht um einen Vierkantstab, der im Winkel zur Längsachse des Steckbolzens mit diesem verbunden, insbesondere verschweißt ist. Wenn zudem die einander gegenüberliegenden Ecken eines solchen Vierkantstabes in Längsrichtung des Steckbolzens weisen, kann der Vierkantstab auch dann leicht gegriffen werden, wenn der Steckbolzen in der eingesteckten Position ist.

Zusätzlich kann die Lasche oder auch eine Tasche, die zur Aufnahme einer Lasche des Bajonettverschlusses vorgesehen ist so konfiguriert sein, dass ein einzusteckendes Sicherungsmittel nicht mit dem Kupplungsmittel verbunden werden kann, wenn nicht das Kupplungsmittel vollständig in die Tasche eingeführt worden ist.

In vorteilhafter Weise wird die Transportpalette mittels eines Gabelstaplers oder einer anderen geeigneten Stapelvorrichtung transportiert. Dazu können die Längsträger als Hohlprofile ausgebildet sein, in welche eine Gabel einer Stapelvorrichtung einführbar ist. Die Bauhöhe des Längsträgers ist entsprechend sehr gering.

Die Längsträger in Form von Hohlprofilen, müssen nicht über die gesamte Länge umfangsseitig geschlossen sein. Es ist auch denkbar, lediglich U- oder C-förmige Profile zu verwenden, die im besonders belasteten Bereich mit Schließblechen versehen sind, so dass sich die U- oder C-Profile nicht aufspreizen oder einknicken. Besonders hohe Belastungen treten bei derartigen Transportpaletten im Bereich der Enden der Längsholme auf. Daher können die Schließbleche eine höhere Wandstärke besitzen, als die vorzugsweise nach unten offenen U- oder C-Profile, aus denen die Längsholme hergestellt sind. Diese anforderungsgerechte Gestaltung ermöglicht es, die erfindungsgemäße Transportpalette in Leichtbauweise, das heißt mit geringerem Materialeinsatz herzustellen und somit die Materialkosten niedrig zu halten.

Die Querträger, welche die Längsträger miteinander verbinden, müssen bei gleichmäßiger Beladung der Transportpalette keine besonderen Lasten aufnehmen. Tragende Bauteile sind mithin die Längsträger. An den Längsträgern sind auch die Führungshülsen für die Stützen befestigt. Bei den Transportpaletten handelt es sich insbesondere um Schweißkonstruktionen aus Stahl, die zum Korrosionsschutz verzinkt worden sind.

Mit der erfindungsgemäßen Transportpalette lässt sich eine maximale Anzahl von Absperrelementen transportieren, wenn die Standfüße und Stützen so weit wie möglich an den Enden des Tragrahmens befestigt sind. Bei beidseitig abstehenden Füßen der Absperrelemente führt dies jedoch dazu, dass die Füße über die Stirnseiten der Transportpalette vorstehen. Dies kann bei Verladeoperationen zu Beschädigungen an den Füßen der Absperrelemente führen. Es ist daher möglich, die Führungshülsen nicht an den äußersten Enden der Längsträger anzubringen, sondern alternativ oder zusätzlich in einem gewissen Abstand hierzu, wobei dieser Abstand bevorzugt so groß bemessen ist, dass die Füße der Absperrelemente nicht über die Stirnseiten der Transportpalette vorstehen. Die Stirnseite ist hierbei durch den äußersten endseitigen Punkt der Transportpalette begrenzt. Dieser kann mit dem Ende des Längsträgers zusammenfallen.

Dadurch, dass die Füße der Absperrelemente nicht über die Stirnseiten vorstehen, kann die Fracht an die Größe der Ladefläche eines Transportmittels, wie z.B. eines LKWs angepasst werden.

Es ist aber auch denkbar, dass dem Längsträger noch ein Distanzelement vorgelagert ist. Das Distanzelement soll verhindern, dass eine Staplergabel zu tief in die Längsträger eingefahren wird, was zu Beschädigungen der Absperrelemente führen könnte. Bei dem Distanzelement kann es sich um ein einfaches, stirnseitig der Transportpalette abstehendes Blech oder Flacheisen handeln. Das Distanzelement kann zudem dazu beitragen, die in die Öffnungen der Führungshülsen eingesetzten Kupplungsmittel zu schützen, wenn diese über die Stirnseiten der Transportpalette vorstehen.

In weiterer vorteilhafter Ausbildung der Erfindung können die Stützen geteilt ausgeführt sein. Beispielsweise können die Stützen über eine geeignete Verbindung teleskopartig ausgeführt sein, so dass eine Längenveränderung der Stützen möglich ist. Denkbar ist auch eine Trennung von Stützen und Standfüßen. Beispielsweise können die höhenverstellbaren Standfüße in endseitigen Führungshülsen des Tragrahmens befestigt sein, während die Stützen in weiteren Führungshülsen angeordnet sind, um zu verhindern, dass die Füße der Absperrelemente endseitig über die Transportpalette vorstehen. Die Anordnung von solchen Paaren von Führungshülsen ist natürlich auch möglich, wenn die Stützen einteilig mit den Standfüßen ausgestaltet sind.

Theoretisch ist es auch denkbar, mehr als zwei bzw. vier Führungshülsen je Längsseite der Transportpalette anzuordnen. Zum Beispiel kann eine fünfte Führungshülse in der Mitte der Längsseiten der Transportpalette dazu dienen, die Absperrelemente zu sichern, wenn die Transportpalette nur hälftig beladen ist. Die Stützen können also nach Bedarf umgesteckt werden.

Bei den Absperrelementen handelt es sich insbesondere um solche mit vertikal verlaufenden Gitterstäben. Für sehr breite Absperrelemente, bei denen die Standfüße nicht an den Längsträgern der Transportpalette anliegen und denen somit eine seitliche Führung durch die Längsholme fehlt, ist vorgesehen, zusätzliche Mittel zur Ausrichtung der Absperrelemente an den Stützen zu platzieren. Dies können fest installierte Einrichtungen an den Stützen sein. Denkbar ist es aber auch, den Stützen lösbar bestimmte Mittel zur Ausrichtung bzw. Fixierung der Absperrelemente zuzuordnen.

Bei den fest eingerichteten Mitteln zur Ausrichtung handelt es sich insbesondere um in Richtung der Absperrelemente vorstehende Vorsprünge, die zumindest in das erste Absperrelement greifen und dieses quer zur Längsrichtung der Transportpalette gegen Verschieben sichern. Ein solches Element kann als Halter bezeichnet werden.

Der Halter kann zusätzlich so ausgestaltet sein, dass er auch ein Verschieben des mit dem Halter in Eingriff stehenden Absperrelements in Längsrichtung der Transportpalette verhindert. Beispielsweise kann an dem Halter ein Bügel vorgesehen sein, der hinter die Absperrelemente verschwenkbar ist. Ein solcher Bügel kann beim Aufsetzen des ersten Absperrelements z.B. senkrecht orientiert sein, so dass er zusammen mit dem Halter zwischen benachbarte, vertikal verlaufende Stäbe des Absperrelementes greift. Durch Verschwenken um z.B. 90 Grad in eine horizontale Position fasst der Bügel dann hinter die Stäbe. Der Bügel kann endseitige, zu den Stäben weisende Abkröpfungen aufweisen, so dass der Bügel sich durch Kontakt mit den Stäben nicht selbsttätig zurück drehen kann. Das Zurückdrehen kann auch durch geeignete Federmittel erschwert werden, die zwar eine leichte Verstellung des Bügels ermöglichen, jedoch nicht eine eigenständige Verlagerung. Als geeignete Federmittel werden Federscheiben angesehen.

Hinsichtlich der lösbar zugeordneten Mittel zur Fixierung oder Ausrichtung der Absperrelemente an der Transportpalette sind insbesondere Spanngurte zu nennen, mittels welcher die Absperrelemente gesichert werden. Die Spanngurte werden um die Stützen und durch die Absperrgitter geführt.

In diesem Zusammenhang wird es als vorteilhaft angesehen, wenn an den Stützen Vorrichtungen vorgesehen sind, die ein Herunterrutschen der angelegten Spanngurte verhindern. Hierzu ist an jeder der Stützen ein geeigneter Vorsprung ausgebildet. Insbesondere handelt es sich bei dem Vorsprung um eine Bügellasche, die auch gleichzeitig als Griff dienen kann, um die Stützen zu greifen, beispielsweise um diese in der Höhe zu verstellen oder um die Stützen vollständig aus den Führungshülsen zu nehmen.

Ein Spanngurt, der durch eine solche Bügellasche gezogen worden ist, kann weder nach oben noch nach unten von der Stütze abgleiten und ermöglicht eine sichere Fixierung der mitgeführten Absperrelemente, insbesondere wenn die Transportpalette nicht voll beladen ist. Die Bügellaschen sind vorzugsweise im oberen Endbereich der Stützen im Abstand zur Stirnseite angeordnet. Selbstverständlich ist es möglich, pro Stütze auch mehrere solcher Bügellaschen vorzusehen, beispielsweise um Spanngurte in unterschiedlichen Höhen anzubringen.

Wenn zusätzliche Haken an den Stützen befestigt sind, können die Bügellaschen auch dazu genutzt werden, eine Stütze, die gerade nicht benötigt wird, mittels der Bügellasche an einer anderen Stütze aufzuhängen. Dieser Fall kann sich ergeben, wenn die Stützen an einem Ende der Transportpalette herausgenommen werden, während die Längsträger durch Stapelgabeln blockiert sind, z.B. weil der Tragrahmen gewissermaßen als verlängerte Staplergabel dienen soll. In diesem Fall verbleibt ein Paar von Stützen an dem Tragrahmen und das andere Paar Stützen kann in das erste Paar eingehängt und so mitgeführt werden.

In einer weiteren vorteilhaften Ausgestaltung der Erfindung sind die Oberseiten der Längsholme rutschhemmend ausgestaltet. Es kann sich um einen Belag oder eine Profilierung handeln. Es können einzelne Rippen, stift- oder stegförmige Erhebungen oder eine Dreieckprofilierung vorgesehen sein, die verhindern, dass die Unterkanten der Absperrelemente verrutschen. Solche gegenüber der Oberseite der Längsholme vorstehenden Vorsprünge müssen nicht zwingend an der Oberseite der Längsholme befestigt sind, sondern können auch an den Längsseiten der Längsholme fixiert sein. Maßgeblich ist, dass sie über die Oberseite vorstehen.

Eine optimale Beladung der erfindungsgemäßen Transportpalette ergibt sich dann, wenn die einzelnen Absperrelemente dicht an dicht stehen, wobei der Zwischenraum zwischen den einzelnen Absperrelementen möglichst gegen Null geht. Bei den heute üblichen verzinkten Stahlrohrkonstruktionen mit seitlich abstehenden Standfüßen, bedeutet dies, dass die Standfüße an dem unteren Rohr nicht zu hoch angesetzt werden dürfen, da sonst die Standfüße an dem unteren Rohr des benachbarten Absperrelements anliegen. Es würde ein Spalt verbleiben. Demzufolge sind die seitlich abstehenden Füße in Form von Rohren im Rahmen der Erfindung bevorzugt so tief angesetzt, dass sich die unteren horizontalen Rohre der Absperrelemente möglichst über die gesamte Länge berühren. Da die Befestigungspunkte der seitlich abstehenden Füße dadurch zusammen rücken und ein höheres Biegemoment in einen kleineren Bereich eingeleitet wird, sind bei im Durchmesser kleineren Rohren, solche mit größeren Wanddicken zu verwenden. Gegebenenfalls sind die Rohre auch noch mit einer Querverbindung auszusteifen. Auch ein Knotenblech ist denkbar, um im Bereich der unteren Kante der Absperrelemente eine hinreichende Festigkeit zu erreichen.

Mit der erfindungsgemäßen Transportanordnung sind aber auch Absperrelemente transportierbar, welche nur auf einer Seite Füße besitzen, nämlich sogenannte Rangelgitter. Auch sogenannte Radrenngitter können transportiert werden, wobei die Füße so zueinander versetzt angeordnet sind, dass diese eng nebeneinander gestellt und transportiert werden können (Stapelbarkeit).

Die erfindungsgemäße Transportanordnung ist hinsichtlich der Sicherungsmöglichkeiten für die mitzuführenden Absperrelemente sehr variabel. Der Tragrahmen dient als Universaltragrahmen, mit welchem Stützen unterschiedlicher Konfigurationen koppelbar sind. Die Stützen müssen daher nicht zwangsläufig gerade und insbesondere senkrecht zu den Längsträgern verlaufen. Bei besonders konfigurierten Absperrelementen ist es auch denkbar, dass Stützen abgewinkelt oder abgekröpft sind bzw. zusätzlich solche abgewinkelten oder abgekröpften Bauteile besitzen, die gewissermaßen als Adapter an zu einer im Übrigen gerade insbesondere senkrecht verlaufenden Stütze anbringbar sind. Die Stützen können hierfür über geeignete Kupplungsmöglichkeiten verfügen wie. z.B. Bohrungen. Die Stützen selbst können auch in sich gerade, jedoch in einem von 90 Grad abweichenden Winkel zu dem Längsträger stehen.

Vorzugsweise sind die Stützen jedoch gerade und insbesondere als tragfähige Hohlprofile ausgestaltet, damit sie einerseits ein relativ geringes Gewicht, aber dennoch eine hohe Knicksteifigkeit besitzen, um die Belastbarkeit beim Stapeln der Transportanordnungen übereinander zu gewährleisten.

Insbesondere im Hinblick auf eine Teilbeladung der Transportpaletten ist es denkbar, zusätzlich Halteelemente vorzusehen, die mit den Längsträgern koppelbar sind. Diese Halteelemente können beispielsweise mit dem Längsträger verspannt werden, um ein Wegrutschen der unteren Enden der mitgeführten Absperrelemente zu verhindern. Dies kann beispielsweise nach dem Prinzip einer Schraubzwinge erfolgen. Die Halteelemente können z.B. mit einer Steckaufnahme versehen sein. In eine solche Steckaufnahme kann sich räumlich gesehen horizontal neben den Längsträgern befinden, also noch nicht nach oben über den Längsträger vorstehen. Erst durch das Einstecken einer Sperreinrichtung in die Steckaufnahme wird die Haltefunktion gegenüber den Absperrelementen erfüllt. Das Haltelement ist dadurch flexibler einsetzbar, da unterschiedliche, und an die jeweiligen Absperrelemente angepasste Sperreinrichtung mit dem Halteelement gekoppelt werden können. Es ist sogar denkbar, die Steckaufnahme so wie eine Führungshülse zu dimensionieren, so dass eine Stütze oder ein abnehmbarer Teil einer Stütze in die Steckaufnahme eingesetzt werden kann. Damit die Sperreinrichtung nicht nach unten durch eine nach unten offene Steckaufnahme rutscht, kann ein Spannmittel, z.B. ein Schraubbolzen, mittels welchem das Halteelement mit dem Längsträger verspannt ist, unter eine unterseitige Öffnung des Steckaufnahme greifen. Das Spannmittel blockiert dann diese Öffnung.

Denkbar ist es auch, die aneinander benachbarten Absperrelemente, beispielsweise im Bereich ihrer Füße miteinander zu koppeln, insbesondere gegeneinander zu verspannen. Die Verspannung der Absperrelemente bewirkt, dass sich das nachfolgende Absperrelement gegenüber dem vorhergehenden Absperrelement nicht mehr seitlich und vorzugsweise auch nicht in Längsrichtung der Längsträger verschiebt. Wenn das erste, den Stützen benachbarte Absperrelement über Halter und Bügel fixiert ist, können auch nachfolgende Absperrelemente über dieses erste, lagefixierte Absperrelement sicher positioniert werden. Die Absperrelemente greifen über ihre einander benachbarten Haltefüße, vorzugsweise ineinander, so dass sich ein Formschluss vom ersten bis zum letzten Absperrelement ergibt. Das letzte Absperrelement kann wiederum über einen Halter gegen seitliches Verschieben gesichert werden, so dass mit dieser endseitigen Lageorientierung der mitgeführten Absperrelemente ein sicherer Verbund aller Absperrelemente geschaffen wird.

Der Transport der unbeladenen und nicht mit den Stützen bestückten Transportrahmen kann dadurch erleichtert werden, dass an den Transportrahmen Stapellaschen angeordnet sind, die nach oben über den Tragrahmen vorstehen und einen darüber liegenden Tragrahmen gegenüber dem unteren Tragrahmen ausrichten und gegen seitliches Verrutschen in alle Richtungen sichern. Die Stapellaschen sind insbesondere im Bereich der Querholme angebracht. Die Stapellaschen können paarweise und im spitzen Winkel zur Vertikalen angeordnet sein, so dass es zu einer Zentrierung beim Absetzen eines oberen Transportrahmens auf dem unteren Transportrahmen kommt.

Die Erfindung wird nachfolgend anhand eines in den Zeichnungen dargestellten Ausführungsbeispiels näher erläutert. Es zeigt:
Figur 1 eine Transportanordnung für Absperrelemente in der Draufsicht;
Figur 2 die Transportanordnung der Figur 1 in der Seitenansicht
Figur 1 zeigt eine Transportpalette 1 für Absperrelemente 2. Aus Gründen der Übersichtlichkeit ist nur ein einziges derartiges Absperrelement 2 dargestellt.

Es können bis zu 50 derartige Absperrelemente 2 auf einer Transportpalette 1 transportiert werden.

Die Transportpalette 1 umfasst zwei parallel zueinander verlaufende Längsträger 3, 4. Die Längsträger 3, 4 sind an ihren Enden über jeweils einen Querträger 5, 6 miteinander verbunden. Die Längsträger 3, 4 und Querträger 5, 6 bilden einen horizontal konfigurierten rechteckigen Tragrahmen 7 aus. Der Tragrahmen 7 ist dafür vorgesehen, die Absperrelemente 2 in stehender Anordnung aufzunehmen. Die Absperrelemente 2 besitzen eine größere Breite B als der Tragrahmen 7. Die Absperrelemente 2 sind im Wesentlichen rechteckig konfiguriert und besitzen an ihrer Unterkante 8 (Figur 2) nach unten abstehende Füße 9, 10. Die Füße 9, 10 befinden sich seitlich der Transportpalette 1 und damit außenseitig der Längsholme 3, 4. Die Längsholme 3, 4 befinden sich somit zwischen den Standfüßen 9, 10, wobei die Unterkante 8 der Absperrelemente 2 auf den Längsholmen 3, 4 aufliegt. Dabei stehen die Füße 9, 10 nach unten über den Tragrahmen 7 vor, wie anhand der Figur 2 zu erkennen ist. Dennoch berühren die Füße 9, 10 den Boden nicht, da sich unterhalb des Tragrahmens 7 jeweils in den Eckbereichen der Transportpalette 1 Standfüße 11 befinden. Die Standfüße 11 bilden die unteren Enden von Stützen 12, wie sie in Figur 2 zu erkennen sind.

Die Stützen 12 besitzen an ihren oberen Enden 13 jeweils eine Aufnahme 14, die dazu dient, die Standfüße 11 einer weiteren, auf einer unteren Transportpalette 1 angeordneten oberen Transportpalette 1 aufzunehmen. Das heißt, die Transportpaletten 1 können übereinander gestapelt werden.

Die Stützen 12 sind in einer fest vorgegebenen Einteilung höhenverstellbar. Hierzu sind im Bereich der Standfüße 11 mehrere Öffnungen 15 vorgesehen, die in Längsrichtung der Standfüße 11 zueinander beabstandet sind. Die Öffnungen 15 in den Standfüßen 11 können mit Öffnungen 16 in Führungshülsen 17, welche von den Stützen 12 bzw. den Standfüßen 11 durchsetzt werden, in Deckung gebracht werden. In dieser Position kann in die jeweiligen fluchtenden Öffnungen 15, 16 ein Kupplungsmittel 17 in Form eines Steckbolzens eingesetzt werden. Das Kupplungsmittel 18 bzw. der Steckbolzen kann durch eine nicht näher dargestellte Steck-Dreh-Verbindung (Bajonettverschluss) nach dem Einsetzen in die Öffnungen 15, 16 an der Führungshülse 17 verliersicher gehalten sein.

Aus Figur 1 ist zu erkennen, dass neben der Führungshülse 17 eine weitere Führungshülse 17a vorgesehen ist, die sich auch außenseitig der Längsträger 3, 4 aber in geringem Abstand von den endseitigen Führungshülsen 17 befindet. Die Führungshülse 17a dient ebenfalls zur Aufnahme der Stützen 12. Aus Gründen der Übersichtlichkeit wurden die Führungshülsen 17a in der Bildebene links nicht dargestellt, sondern nur rechts eingezeichnet. Die Führungshülsen 17a sind so weit von den Stirnenden der Transportpalette 1 bzw. der Längsträger 3, 4 beabstandet, dass die Füße 9, 10 der Absperrelemente 2 nicht über die Stirnseiten der Längsträger 3, 4 vorstehen.

Die zusätzlichen Führungshülsen 17a sind in Anpassung an die Geometrie der zu transportierenden Absperrelementen 2 platziert. Daher sind auch andere Positionen für die Führungshülsen 17a möglich.

Zusätzlich sind an den Stirnseiten der Längsträger 3, 4 Distanzelemente 23 vorgesehen. Hierbei handelt es sich um Flacheisen, die in Längsrichtung der äußeren Wände der Längsträger 3, 4 weisen und verhindern, dass eine Staplergabel zu tief in die Längsträger 3, 4 eingefahren wird. Dadurch werden nicht nur die mitgeführten Absperrelemente 2 geschützt, sondern auch etwaige Kupplungsmittel 18, die in der Führungshülse 17 angeordnet sind (Figur 2). Die nicht näher im Detail dargestellten Kupplungsmittel 18 können sowohl für die Führungshülse 17 als auch für die jeweilige zugehörige Führungshülse 17a verwendet werden. Über ein flexibles Element, insbesondere in Form einer Gliederkette, können die Kupplungsmittel 18 unverlierbar mit der Transportpalette 1 verbunden sein.

Als Besonderheit der erfindungsgemäßen Transportanordnung ist anzumerken, dass die Stützen 12 vollständig aus den Führungshülsen 17, 17a herausnehmbar sind. Wenn dies bei beiden Stützen 12 an einem Ende der Transportpalette 1 erfolgt, dient die Transportpalette gewissermaßen als Verlängerung einer Staplergabel. Die Transportpalette kann daher aufgrund ihrer flachen Bauweise vollständig unter aneinander gereihte Absperrelemente 2 geschoben werden. Abschließend werden die fehlenden Stützen 12 wieder montiert und die Transportpalette 1 kann angehoben werden. Die Stützen 12 werden abgesenkt, so dass die Standfüße 11 ausgefahren werden. Die Stützen 12 werden anschließend mittels der Kupplungsmittel 18 in einer genau gekennzeichneten Höhe arretiert. Die Kupplungsmittel 18 werden gegen Verlieren gesichert.

Da die einzelnen Absperrelemente 2 eine wesentlich größere Breite besitzen können, als die Transportpalette 1, ist jeweils ein Halter 19 mit einem Bügel 20 an den Stützen 12 vorgesehen. Der Halter 19 steht in Richtung der Absperrelemente 2 vor und greift zwischen dessen in diesem Ausführungsbeispiel vertikal verlaufende Stäbe 21. Dadurch kann zumindest das erste Absperrelement 2 nicht seitlich verrutschen. Anschließend wird der Bügel um 90 Grad gegenüber seiner Ausgangslage verschwenkt, so dass die Enden des Bügels 20 hinter die Stäbe 21 des Absperrelements 2 fassen. Die Enden des Bügels 20 sind leicht in Richtung der Stäbe 21 abgerundet. Aufgrund des Spiels zwischen den Stäben 21 des Absperrelementes 2 und dem abgekröpften Bügel, lässt sich der Bügel 20 leicht von Hand verstellen. Die Klemmwirkung ergibt sich aufgrund der besonderen Gestaltung des Bügels 20 automatisch. Der Bügel 20 hat aufgrund der Abkröpfung, die zu einer Abstützung an den Stäben 21 führt, nicht die Tendenz, selbstständig wieder in seine Ausgangsposition zu verschwenken, sondern erfüllt sicher die Haltefunktion (Figur 2). Derartige Halter 19 und Bügel 20 können an jeder Stütze 12 vorhanden sein.

Zusätzlich ist an den Stützen 12 im oberen Drittel jeweils eine Bügellasche 22 vorgesehen. Die bogenförmige oder C-förmige Bügellasche 22 dient einerseits als Handgriff, um die einzelnen Stützen 12 aus den Führungshülsen 17 zu entnehmen. Zudem kann durch die Bügellasche 22 ein flexibles Spannmittel, insbesondere ein Spanngurt geführt werden, um die Absperrelemente 2 auf der Transportpalette 1 zu sichern. Die Handgriffe bzw. Bügellaschen 22 befinden sich auf der gegenüberliegenden Seite der Halter 19.

Aus der Darstellung der Figur 2 ist zu erkennen, dass die Längsholme 3, 4 als Hohlprofile ausgebildet sind. Es handelt sich bei diesem Ausführungsbeispiel um rechteckig profilierte Kastenprofile, die zur Aufnahme einer Gabel einer Stapelvorrichtung vorgesehen sind. In einer Abwandlung zu der dargestellten Ausführungsform ist es möglich, anstelle eines rechteckig profilierten Kastenprofils, das umfangseitig vollständig geschlossen ist, lediglich nach unten offene C-Profile zu verwenden, wobei die besonders belasteten Bereiche des C-Profils durch Schließbleche geschlossen sind.

Zu den besonders belasteten Bereichen zählen insbesondere die Endbereiche der Längsholme 3, 4. Hier müssten entsprechend starke Schließbleche über eine Länge von beispielsweise 150 bis 200 mm angeordnet sein. Die Wanddicke der Schließbleche kann mit 5 mm gegenüber 2,5 mm des C-Profils entsprechend groß gewählt werden, damit sich die C-Profile nicht verformen und insbesondere die Lasten von übereinander gestapelten beladenen oder unbeladene Transportpaletten übertragen werden können. Im Abstand von endseitigen Schließblechen können weitere einzelne Schließbleche vorgesehen sein.

Die Bauhöhe der Längsträger 3, 4 ist nicht größer als die Bauhöhe der Querträger 5, 6 bzw. der Führungshülse 17 und beträgt insbesondere weniger als 100 mm, insbesondere 80 mm. Die Querträger können umfangsseitig geschlossene oder offene Profile sein. Auch könnte es sich um profilierte Bleche handeln, wie z. B. Zick-Zack-Bleche.

Figur 2 zeigt, wie der Tragrahmen 7 gegenüber dem Bodenniveau angehoben ist und die einzelnen Absperrelemente 2 dementsprechend angehoben sein können. Um die Absperrelemente 2 auf die Transportpalette zu laden, kann der Tragrahmen 7 durch Lösen der Kupplungsmittel 18 abgesenkt werden. Wenn ein Stapler den Tragrahmen 7 angehoben hat, können die vom Stapler entfernten, vorderen Stützen 12 herausgezogen werden und in die Längsträger 3, 4 geschoben werden. Auch ist es möglich, die hinteren, dem Stapler benachbarten Stützen 12 etwas hoch zu ziehen, um den Tragrahmen 7 insgesamt tiefer absenken zu können. Dann kann der Tragrahmen 7 als verlängerte Gabel nebeneinander angeordneter Absperrelemente, wie ein Gabelstapler von unten untergreifen und vom Boden aufnehmen. Die Stützen 12 werden anschließend wieder positioniert und arretiert.

An den Stützen 12 ist jeweils im Bereich des oberen Endes ein Haken 24 angeordnet. Die Haken 24 dienen dazu, eine Stütze 12 vom anderen Ende der Transportpalette 1 aufzunehmen, falls die Längsträger 3, 4 durch eine Staplergabel belegt sind. Dadurch verbleiben immer alle Stützen 12 an der Transportanordnung, auch wenn sie gerade nicht benötigt werden.

Zusätzlich sind Stapellaschen 25 an der Transportpalette 1 angeordnet. Die Stapellaschen 25 dienen dazu, unbeladene und nicht mit Stützen 12 versehene Tragrahmen 7, die flach aufeinander liegend gestapelt sind, gegen Verrutschen zu sichern. Die Stapellaschen 25 befinden sich bei diesem Ausführungsbeispielen den äußeren Seiten der Querträger 5, 6, und damit im Bereich der Stirnseiten des Tragrahmens 7. Die Querträger 5,6 sind etwas nach innen versetzt, so dass die Stapellaschen 25 nicht über die Distanzelemente 23 (sofern vorhanden) bzw. die Stirnseiten der Längsträger 3, 4 vorstehen, um nicht beschädigt zu werden. Die Stapellaschen 25 sind in nicht näher dargestellter Weise abgekröpft um als Zentrierhilfe beim Stapeln der Tragrahmen 7 zu dienen.

In Figur 1 ist ferner ein Halteelement 26 dargestellt, dass rein beispielhaft am unteren der beiden Längsträger 4 befestigt ist. Das Halteelement 26 ist lösbar mit dem Längsträger 4 verbunden. Es wird durch Klemmkräfte gehalten. Wenn die Klemmkraft aufgehoben wird, kann das Haltelement 26 in Richtung des Pfeils P in Längsrichtung des Längsträgers 4 verschoben werden. Die Klemmkraft wird über eine nur angedeutete Spannschraube 28 aufgebracht, die sich unterhalb des Längsträgers 4 befindet und sich bis zu einer Steckaufnahme 27 erstreckt. Die Steckaufnahme 27 ist in diesem Fall so groß, so angeordnet und hinsichtlich der Einsteckrichtung so orientiert wie eine der Führungshülsen 17, 17a. In die Steckaufnahme 27 kann eine nicht dargestellte Sperreinrichtung, ähnlich eines Pfostens, lösbar eingesteckt werden, die ein Verrutschen der mitgeführten Absperrelemente bei Teilbeladung verhindert.

### Bezugszeichen:

1 - Transportpalette
2 - Absperrelement
3 - Längsträger
4 - Längsträger
5 - Querträger
6 - Querträger
7 - Tragrahmen
8 - Unterkante
9- Fuß
10- Fuß
11 - Standfuß
12- Stütze
13- oberes Ende
14 - Aufnahme
15- Öffnung
16 - Öffnung
17 - Führungshülse
17a - Führungshülse
18- Kupplungsmittel
19 - Halter
20 - Bügel
21 - Stab
22 - Bügellasche
23 - Distanzelement
24 - Haken
25 - Stapellasche
26 - Halteelement
27 - Steckaufnahme
28 - Spannschraube
B - Breite
P - Pfeil

## Patentansprüche

1. Transportanordnung mit einer Transportpalette (1) und mit Absperrelementen (2), wobei Längsträger (3, 4) und Querträger (5, 6) der Transportpalette (1) einen horizontalen, rechteckig konfigurierten Tragrahmen (7) ausbilden, der in seinen Eckbereichen Standfüße (11) aufweist, wobei die Absperrelemente (2) jeweils eine Unterkante (8) und über die Unterkante (8) nach unten abstehende Füße (9, 10) aufweisen, und wobei die Absperrelemente (2) jeweils eine größere Breite (B) haben als der Tragrahmen (7), **dadurch gekennzeichnet, dass** die Standfüße (11) gegenüber dem Tragrahmen (7) höhenverstellbar sind, wobei die Absperrelemente (2) mit ihren Unterkanten (8) beim Transport auf dem Tragrahmen (7) aufliegen, um die Absperrelemente (2) in stehender Anordnung zu tragen, wobei sich der Tragrahmen (7) zwischen den über die Unterkanten (8) der Absperrelemente (2) nach unten abstehenden Füßen (9, 10) der Absperrelemente (2) befindet.

2. Transportanordnung nach Anspruch 1, **dadurch gekennzeichnet, dass** die Standfüße (11) der unterhalb der Ebene des Tragrahmens (7) angeordnete Teil von Stützen (12) sind, welche oberhalb der Ebene des Tragrahmens (7) dazu dienen, die zu transportierenden Absperrelemente (2) daran anzulehnen.

3. Transportanordnung nach Anspruch 2, **dadurch gekennzeichnet, dass** die Stützen (12) an ihren oberen Enden (13) eine Aufnahme (14) besitzen, welche dazu dient, die Standfüße (11) einer weiteren auf der unteren Transportpalette (1) angeordneten oberen Transportpalette (1) aufzunehmen.

4. Transportanordnung nach einem der Ansprüche 2 oder 3, **dadurch gekennzeichnet, dass** die Stützen (12) nur in einer fest vorgegebenen Einteilung höhenverstellbar sind.

5. Transportanordnung nach einem der Ansprüche 2 bis 4, **dadurch gekennzeichnet, dass** die Stützen (12) im Bereich der Standfüße (11) mehrere in Längsrichtung beabstandete Öffnungen (15) besitzen, die mit Öffnungen (16) in am Tragrahmen (7) angeordneten Führungshülsen (17, 17a) in Deckung bringbar sind, um die Standfüße (11) mit dem Tragrahmen (7) über ein in die Öffnungen einsetzbares Kupplungsmittel (18) höhenverstellbar zu koppeln.

6. Transportanordnung nach Anspruch 5, **dadurch gekennzeichnet, dass** das Kupplungsmittel (18) ein Steckbolzen ist.

7. Transportanordnung nach Anspruch 6, **dadurch gekennzeichnet, dass** das Kupplungsmittel (18) in Form eines Steckbolzens durch eine Steck-Dreh-Verbindung (Bajonettverschluss) nach dem Einsetzen in die Öffnungen (15, 16) an der Führungshülsen (17, 17a) verliersicher gehalten ist.

8. Transportanordnung nach einem der Ansprüche 1 bis 7, **dadurch gekennzeichnet, dass** die Längsträger (3, 4) als Hohlprofile ausgebildet sind, in welche eine Gabel einer Stapelvorrichtung einführbar ist.

9. Transportanordnung nach einem der Ansprüche 2 bis 8, **dadurch gekennzeichnet, dass** an wenigstens einer Stütze (12) ein Halter (19) zur Lageorientierung der Absperrelemente (2) quer zur Längsrichtung der Transportpalette (1) angeordnet ist.

10. Transportanordnung nach Anspruch 9 **dadurch gekennzeichnet, dass** der wenigstens eine Halter (19) einen Bügel (22) aufweist zur Fixierung des durch den Halter (19) lageorientierten Absperrelements (2) gegen Verlagerung in Längsrichtung der Längsholme (3, 4).

11. Transportanordnung nach einem der Ansprüche 2 bis 10, **dadurch gekennzeichnet, dass** an wenigstens einer Stütze (12) eine Bügellasche (22) angeordnet ist.

12. Transportanordnung nach einem der Ansprüche 1 bis 11, **dadurch gekennzeichnet, dass** an jedem Längsträger (3, 4) äußere Führungshülsen (17) und innere Führungshülsen (17a) angeordnet sind, wobei die inneren Führungshülsen (17a) in einem größeren Abstand von Stirnseiten der Längsträger (3, 4) angeordnet sind, als die äußeren Führungshülsen (17).

13. Transportanordnung nach einem der Ansprüche 1 bis 12, **dadurch gekennzeichnet, dass** an den Längsträgern (3, 4) endseitig in Längsrichtung der Längsträger (3, 4) vorstehende Distanzelemente (23) angeordnet sind.

14. Transportanordnung nach einem der Ansprüche 1 bis 13, **dadurch gekennzeichnet, dass** wenigstens ein Längsträger (3, 4) auf seiner Oberseite mit einem rutschhemmenden Belag oder mit einer Profilierung versehen ist, um ein Rutschen der mitgeführten Absperrelemente (2) zu verhindern.

15. Transportanordnung nach einem der Ansprüche 2 bis 14, **dadurch gekennzeichnet, dass** die Stützen (12) in Anpassung an die Absperrelemente (2) einen gebogenen oder abgewinkelten Verlauf haben.

16. Transportanordnung nach einem der Ansprüche 1 bis 15, **dadurch gekennzeichnet, dass** den Längsträgern (3, 4) ein Halteelement lösbar zugeordnet ist, das dafür vorgesehen ist, in Abhängigkeit vom Beladungsgrad an unterschiedlichen Positionen mit den Längsträgern (3, 4) gekoppelt zu werden, um ein Rutschen der mitgeführten Absperrelemente (2) zu verhindern.

17. Transportanordnung nach einem der Ansprüche 1 bis 16, **dadurch gekennzeichnet, dass** an dem Tragrahmen (7) Stapellaschen (25) angeordnet sind, die dafür vorgesehen sind, übereinander gestapelte Tragrahmen (7) gegenseitig zu zentrieren.

18. Transportanordnung nach einem der Ansprüche 2 bis 17, **dadurch gekennzeichnet, dass** an wenigstens einer Stütze (12) ein Haken (24) angeordnet ist.

## Claims

1. Transport arrangement comprising a transport pallet (1) and comprising barrier elements (2), longitudinal beams (3, 4) and transverse beams (5, 6) of the transport pallet (1) forming a horizontal, rectangular support frame (7) having stands (11) in its edge regions, the barrier elements (2) each having a bottom edge (8) and feet (9, 10) which project downwards beyond the bottom edge (8), and the barrier elements (2) each having a greater width (B) than the support frame (7), **characterised in that** the height of the stands (11) can be adjusted relative to the support frame (7), the lower edges (8) of the barrier elements (2) resting on the support frame (7) during transport in order to carry the barrier elements (2) in an upright arrangement, the support frame (7) being arranged between the feet (9, 10) of the barrier elements (2) which project downwards beyond the lower edges (8) of the barrier elements (2).

2. Transport arrangement according to claim 1, **characterised in that** the stands (11) are formed by the part of the supports (12) which is arranged below the plane of the support frame (7), against which supports (12) the barrier elements (2) to be transported can rest above the plane of the support frame (7).

3. Transport arrangement according to claim 2, **characterised in that** the supports (12) have a receptacle (14) on the upper ends (13) thereof which serves to receive the stands (11) of an additional upper transport pallet (1) arranged on top of the lower transport pallet (1).

4. Transport arrangement according to either claim 2 or claim 3, **characterised in that** the height of the supports (12) can only be adjusted according to a fixedly predetermined scale.

5. Transport arrangement according to any of claims 2 to 4, **characterised in that** the supports (12) have a plurality of openings (15) in the region of the stands (11), which openings are spaced apart in the longitudinal direction and can be aligned with openings (16) in guide sleeves (17, 17a) arranged on the support frame (7) in order to couple the stands (11) to the support frame (7) in a height-adjustable manner by means of a coupling means (18) which can be inserted into the openings.

6. Transport arrangement according to claim 5, **characterised in that** the coupling means (18) is a socket pin.

7. Transport arrangement according to claim 6, **characterised in that**, once inserted into the openings (15, 16) in the guide sleeves (17, 17a), the coupling means (18) in the form of a socket pin is held by a push-turn connection (bayonet closure) such that it cannot fall out.

8. Transport arrangement according to any of claims 1 to 7, **characterised in that** the longitudinal beams (3, 4) are designed as hollow profiles into which a fork of a stacking device can be inserted.

9. Transport arrangement according to any of claims 2 to 8, **characterised in that** a holder (19) is arranged on at least one support (12) and is intended to position the barrier elements (2) transversely to the longitudinal direction of the transport pallet (1).

10. Transport arrangement according to claim 9, **characterised in that** the at least one holder (19) has a bracket (22) which is intended to secure the barrier element (2), positioned by the holder(19), against being displaced in the longitudinal direction of the longitudinal struts (3, 4).

11. Transport arrangement according to any of claims 2 to 10, **characterised in that** a bracket clip (22) is arranged on at least one support (12).

12. Transport arrangement according to any of claims 1 to 11, **characterised in that** outer guide sleeves (17) and inner guide sleeves (17a) are arranged on each longitudinal beam (3, 4), the inner guide sleeves (17a) being arranged at a greater distance than the outer guide sleeves (17) from end faces of the longitudinal beams (3, 4).

13. Transport arrangement according to any of claims 1 to 12, **characterised in that** spacers (23) are arranged on the longitudinalbeams (3, 4) and protrude in the longitudinal direction of the longitudinal beams (3, 4) at the ends thereof.

14. Transport arrangement according to any of claims 1 to 13, **characterised in that** the upper side of at least one longitudinal beam (3, 4) is provided with anon-slip coating or with profiling in order to prevent the transported barrier elements (2) from slipping.

15. Transport arrangement according to any of claims 2 to 14, **characterised in that** the supports (12) have a curved or bent shapeto match the barrier elements (2).

16. Transport arrangement according to any of claims 1 to 15, **characterised in that** a retaining element is releasably assigned to the longitudinal beams (3, 4) and is provided to be coupled to the longitudinal beams (3, 4) in different positions, depending on the degree of loading, in order to prevent the transported barrier elements (2) from slipping.

17. Transport arrangement according to any of claims 1 to 16, **characterised in that** stack clips (25) are arranged on the support frame (7) and are provided for centringsupport frames (7), which are stacked on top of one another, in relation to one another.

18. Transport arrangement according to any of claims 2 to 17, **characterised in that** a hook (24) is arranged on at least one support (12).

## Revendications

1. Dispositif de transport avec une palette de transport (1) et avec des éléments de blocage (2), des longerons (3, 4) et des traverses (5, 6) de la palette de transport (1) formant un cadre porteur (7) horizontal et rectangulaire qui comporte des pieds (11) dans ses coins, les éléments de blocage (2) comportant à chaque fois un bord inférieur (8) et des pieds (9, 10) dépassant vers le bas au-delà du bord inférieur (8) et les éléments de blocage (2) ayant à chaque fois une largeur (B) plus grande que le cadre porteur (7), **caractérisé en ce que** les pieds (11) sont réglables en hauteur par rapport au cadre porteur (7), les éléments de blocage (2) reposant avec leurs bords inférieurs (8) sur le cadre porteur (7) lors du transport pour porter les éléments de blocage (2) dans un agencement vertical, le cadre porteur (7) se trouvant entre les pieds (9, 10) des éléments de blocage (2), lesquels pieds dépassent vers le bas au-delà des bords inférieurs (8) des éléments de blocage (2).

2. Dispositif de transport selon la revendication 1, **caractérisé en ce que** les pieds (11) sont la partie de supports (12) qui est agencée au-dessous du plan du cadre porteur (7), lesquels supports (12) servent, au-dessus du plan du cadre porteur (7), à appuyer les éléments de blocage à transporter (2) contre ledit cadre porteur.

3. Dispositif de transport selon la revendication 2, **caractérisé en ce que** les supports (12) comportent à leurs extrémités supérieures (13) un logement (14) qui sert à loger les pieds (11) d'une autre palette de transport (1) supérieure agencée sur la palette de transport (1) inférieure.

4. Dispositif de transport selon l'une des revendications 2 ou 3, **caractérisé en ce que** les supports (12) ne sont réglables en hauteur que suivant des échelons prédéterminés.

5. Dispositif de transport selon l'une des revendications 2 à 4, **caractérisé en ce que** les supports (12) comportent dans la zone des pieds (11) plusieurs ouvertures (15) qui sont distantes les unes des autres dans le sens de la longueur et qui peuvent être amenées à couvrir des ouvertures (16) dans des manchons de guidage (17, 17a) agencés sur le cadre porteur (7) pour coupler les pieds (11) au cadre porteur (7) de manière réglable en hauteur par l'intermédiaire d'un moyen de couplage (18) pouvant être placé dans les ouvertures.

6. Dispositif de transport selon la revendication 5, **caractérisé en ce que** le moyen de couplage (18) est un axe débrochable.

7. Dispositif de transport selon la revendication 6, **caractérisé en ce que** le moyen de couplage (18) sous la forme d'un axe débrochable peut être maintenu sans risque de perte sur les manchons de guidage (17, 17a) après l'insertion dans les ouvertures (15, 16) grâce à un assemblage par enfichage et rotation (verrouillage à baïonnette).

8. Dispositif de transport selon l'une des revendications 1 à 7, **caractérisé en ce que** les longerons (3, 4) sont conçus comme des profilés creux dans lesquels peut être introduite une fourche d'un gerbeur.

9. Dispositif de transport selon l'une des revendications 2 à 8, **caractérisé en ce que**, au niveau d'au moins un support (12), une agrafe (19) est agencée pour l'orientation des éléments de blocage (2) transversalement au sens de la longueur de la palette de transport (1).

10. Dispositif de transport selon la revendication 9, **caractérisé en ce que** l'au moins une agrafe (19) comporte un étrier (22) pour fixer l'élément de blocage (2), orienté par l'agrafe (19), contre tout déplacement dans le sens de la longueur des longerons (3, 4).

11. Dispositif de transport selon l'une des revendications 2 à 10, **caractérisé en ce qu'**une attache d'étrier (22) est agencée sur au moins un support (12).

12. Dispositif de transport selon l'une des revendications 1 à 11, **caractérisé en ce que** des manchons de guidage extérieurs (17) et des manchons de guidage intérieurs (17a) sont agencés sur chaque longeron (3, 4), les manchons de guidage intérieurs (17a) étant agencés à une plus grande distance des côtés latéraux des longerons (3, 4) que les manchons de guidage extérieurs (17).

13. Dispositif de transport selon l'une des revendications 1 à 12, **caractérisé en ce que** des éléments d'écartement (23) dépassant côté extrémité dans le sens de la longueur des longerons (3, 4) sont agencés sur les longerons (3, 4).

14. Dispositif de transport selon l'une des revendications 1 à 13, **caractérisé en ce qu'**au moins un longeron (3, 4) est muni, sur son dessus, d'un revêtement antidérapant ou d'un certain profil pour empêcher un glissement des éléments de blocage (2) emportés.

15. Dispositif de transport selon l'une des revendications 2 à 14, **caractérisé en ce que** les supports (12) ont, pour s'adapter aux éléments de blocage (2), une allure courbée ou coudée.

16. Dispositif de transport selon l'une des revendications 1 à 15, **caractérisé en ce qu'**un élément de retenue est associé de manière amovible aux longerons (3, 4), lequel élément de retenue est prévu pour être couplé aux longerons (3, 4) dans différentes positions en fonction du degré de charge afin d'empêcher un glissement des éléments de blocage (2) emportés.

17. Dispositif de transport selon l'une des revendications 1 à 16, **caractérisé en ce que** des attaches d'empilement (25) sont agencées sur le cadre porteur (7), lesquelles attaches d'empilement sont prévues pour centrer mutuellement des cadres porteurs (7) empilés les uns sur les autres.

18. Dispositif de transport selon l'une des revendications 2 à 17, **caractérisé en ce qu'**un crochet (24) est agencé sur au moins un support (12).
